# EUROPÄISCHE PATENTSCHRIFT

(11) **EP 4 331 466 B1**
(45) Veröffentlichungstag und Bekanntmachung des Hinweises auf die Patenterteilung: **25.06.2025**
(21) Anmeldenummer: 23188681.3
(22) Anmeldetag: 31.07.2023
(51) Int. Cl.: A47L 25/00

(54) **MOBILE REINIGUNGSVORRICHTUNG, KOCHFELDEINHEIT, VERFAHREN ZUM BETREIBEN EINER MOBILEN REINIGUNGSVORRICHTUNG UND VERFAHREN ZUM BETREIBEN EINER KOCHFELDEINHEIT**
MOBILE CLEANING DEVICE, HOB UNIT, METHOD FOR OPERATING A MOBILE CLEANING DEVICE AND METHOD FOR OPERATING A HOB UNIT
DISPOSITIF DE NETTOYAGE MOBILE, UNITÉ DE PLAQUE DE CUISSON, PROCÉDÉ DE FONCTIONNEMENT D'UN DISPOSITIF DE NETTOYAGE MOBILE ET PROCÉDÉ DE FONCTIONNEMENT D'UNE UNITÉ DE PLAQUE DE CUISSON

(30) Priorität: 15.08.2022 BE 202205634
(43) Veröffentlichungstag der Anmeldung: 06.03.2024
(73) Patentinhaber: Miele & Cie. KG, 33332 Gütersloh (DE)
(72) Erfinder: Böhm, Christian, 49377 Melle (DE); Adam, Jörg, 32278 Kirchlengern (DE); Bergmeier, Tino, 32278 Kirchlengern (DE)

(56) Entgegenhaltungen:
- EP-A1- 3 593 683
- KR-A- 20180 022 205

## Beschreibung

Die Erfindung betrifft ein mobile Reinigungsvorrichtung, eine Kochfeldeinheit, ein Verfahren zum Betreiben einer mobilen Reinigungsvorrichtung und ein Verfahren zum Betreiben einer Kochfeldeinheit gemäß den Hauptansprüchen.

Die Reinigung von Kochfeldern ist oftmals ein manueller Prozess, welcher nach dem Kochen ein unbeliebter Arbeitsgang ist. Es gibt für Glaskeramiken Reinigungsschaber und spezielle Reinigungsmittel, die das Lösen des Schmutzes erleichtern können. Das Entfernen des Schmutzes geschieht per Hand. Für Fensterscheiben, Fußböden und Displays von Mobiltelefonen und/oder Tablets gibt es kleine bis mittelgroße Wischroboter. Eine mobile Reinigungsvorrichtung gemäß dem Oberbegriff des Anspruchs 1 ist z.B. aus KR-A-20180022205 bekannt.

Der Erfindung stellt sich die Aufgabe eine verbesserte mobile Reinigungsvorrichtung, eine verbesserte Kochfeldeinheit, ein verbessertes Verfahren zum Betreiben einer mobilen Reinigungsvorrichtung und ein verbessertes Verfahren zum Betreiben einer Kochfeldeinheit zu schaffen.

Erfindungsgemäß wird diese Aufgabe durch eine mobile Reinigungsvorrichtung, eine Kochfeldeinheit, ein Verfahren zum Betreiben einer mobilen Reinigungsvorrichtung und durch ein Verfahren zum Betreiben einer Kochfeldeinheit mit den Merkmalen der Hauptansprüche gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass ein Kochfeld autonom gereinigt werden kann. Eine manuelle Reinigung kann somit entfallen.

Eine mobile Reinigungsvorrichtung, insbesondere ein Reinigungsroboter ist ausgebildet, um ein Kochfeldeinheit autonom zu reinigen.

Bei der Reinigungsvorrichtung kann es sich um einen Reinigungsroboter handeln, der beispielsweise die Maße fünf bis zwanzig Zentimeter aufweisen kann. Der hier vorgestellte Ansatz kann auch als eine Reinigungsmöglichkeit für Glaskeramiken verstanden werden und ermöglichen, dass ein Nutzer nach dem Kochen keine große Arbeit mehr durchführt, um die Küchengeräte, in diesem Fall das Kochfeld, wieder sauber zu bekommen.

Die mobile Reinigungsvorrichtung kann einen Behälter zum Bevorraten eines Reinigungsfluids zum Reinigen der Kochfeldeinheit aufweisen. Vorteilhaftweise kann das Reinigungsfluid autonom von der mobilen Reinigungsvorrichtung auf die Kochfeldeinheit gegeben werden. Auch kann die Reinigungsvorrichtung eine Bürste, ein Schabelement oder dergleichen aufweisen, um festgebackene Garprozess-Reste mechanisch von dem Kochfeld zu entfernen.

Die mobile Reinigungsvorrichtung kann eine Sensorvorrichtung aufweisen. Die Sensorvorrichtung kann ausgebildet sein, um Abmessungen der Kochfeldeinheit zu erfassen, um die mobile Reinigungsvorrichtung entsprechend den erfassten Abmessungen über die Kochfeldeinheit zu führen. Somit kann die mobile Reinigungsvorrichtung zuverlässig die Kochfeldeinheit reinigen, ohne beispielsweise unnötigerweise einen nicht oder wenig verschmutzen Randbereich um das Kochfeld herum zu reinigen.

Die mobile Reinigungsvorrichtung kann zumindest ein Stützelement aufweisen, um beim Reinigen der Kochfeldeinheit einen Höhenunterschied oder eine Stufe zu überwinden. Vorteilhafterweise kann somit ein Umkippen der mobilen Reinigungsvorrichtung verhindert werden. Auch kann ein Auf- oder Abfahren der mobilen Reinigungsvorrichtung auf das Kochfeld von einem Bereich seitlich des Kochfeldes erleichtert werden, sodass das Kochfeld nicht unnötig groß ausgestaltet werden braucht.

Eine Kochfeldeinheit weist eine Aufnahmevorrichtung zum Aufnehmen einer Ausführungsform einer hierin genannten mobilen Reinigungsvorrichtung auf. Dabei weist die Kochfeldeinheit ein Kochfeld und eine Arbeitsplatte auf. Vorteilhafterweise kann die mobile Reinigungsvorrichtung platzsparend in der Aufnahmevorrichtung angeordnet werden.

Die Aufnahmevorrichtung kann als eine Röhre ausgebildet sein, um die mobile Reinigungsvorrichtung aufzunehmen. Dabei kann die Aufnahmevorrichtung versenkbar an der Kochfeldeinheit, genauer gesagt an der Arbeitsplatte, angeordnet sein. Die Aufnahmevorrichtung kann die mobile Reinigungsvorrichtung aufladen, wenn sie in der Aufnahmevorrichtung angeordnet ist. Ferner kann die Aufnahmevorrichtung als ein Push-to-Open-System ausgebildet sein, um ein Herunter- und Herauffahren der Aufnahmevorrichtung zu ermöglichen.

Die Kochfeldeinheit kann einen Vorratsbehälter zum Bevorraten eines Reinigungsfluids zum Reinigen des Kochfeldes aufweisen. Dabei kann der Vorratsbehälter versenkbar an der Kochfeldeinheit angeordnet sein. Der Vorratsbehälter kann als ein Push-to-Open-System ausgebildet sein, um ein Herunter- und Herauffahren der Aufnahmevorrichtung zu ermöglichen. Vorteilhafterweise kann der Vorratsbehälter platzsparend innerhalb der Arbeitsplatte angeordnet sein, wenn der Vorratsbehälter nicht benötigt wird.

Die Kochfeldeinheit kann einen Wrasenabzug aufweisen, der ausgebildet sein kann, um die mobile Reinigungsvorrichtung aufzunehmen. Dabei kann der Wrasenabzug versenkbar ausgebildet sein. Der Wrasenabzug kann somit platzsparend an der Kochfeldeinheit angeordnet sein.

Ein Verfahren zum Betreiben einer Ausführungsform einer hierin genannten mobilen Reinigungsvorrichtung umfasst einen Schritt des Einlesens, des Erfassens und des Reinigens. Im Schritt des Einlesens wird ein Aktivierungssignal eingelesen, um eine Kochfeldeinheit zu reinigen. Im Schritt des Erfassens wird ein Sensorsignal erfasst, wobei das Sensorsignal Abmessungen der Kochfeldeinheit repräsentiert. Der Schritt des Reinigens wird ausgeführt, um die Kochfeldeinheit unter Verwendung des Sensorsignals und des Aktivierungssignalszu reinigen. Auch durch eine solche Ausführungsform können die Vorteile des hier beschriebenen Ansatzes sehr effizient realisiert werden.

Das Verfahren kann einen Schritt des Ausgebens eines Reinigungsfluids zum Reinigen der Kochfeldeinheit umfassen.

Ein Verfahren zum Betreiben einer Ausführungsform einer hierin genannten Kochfeldeinheit umfasst einen Schritt des Ausgebens eines Aktivierungssignals, um eine mobile Reinigungsvorrichtung zu aktivieren, um die Kochfeldeinheit zu reinigen. Zusätzlich kann das Verfahren einen Schritt des Ausgebens eines Deaktivierungssignals umfassen, um die mobile Reinigungsvorrichtung zu deaktivieren. Auch durch eine solche Ausführungsform können die Vorteile des hier beschriebenen Ansatzes sehr effizient realisiert werden.

Das Verfahren kann einen Schritt des Ausgebens eines Aufnahmesignals umfassen, um die mobile Reinigungsvorrichtung in der Kochfeldeinheit aufzunehmen.

Auch wenn der beschriebene Ansatz anhand eines Haushaltgeräts beschrieben wird, kann die hier beschriebene Reinigungsvorrichtung, die Kochfeldeinheit und/oder die Verfahren entsprechend im Zusammenhang mit einem gewerblichen oder professionellen Gerät, beispielsweise einem Gastronomiegerät eingesetzt werden.

Der hier vorgestellte Ansatz schafft ferner eine Vorrichtung, die ausgebildet ist, um die Schritte einer Variante eines hier vorgestellten Verfahrens in entsprechenden Einrichtungen durchzuführen, anzusteuern bzw. umzusetzen. Auch durch diese Ausführungsvariante der Erfindung in Form einer Vorrichtung kann die der Erfindung zugrunde liegende Aufgabe schnell und effizient gelöst werden.

Die Vorrichtung kann ausgebildet sein, um Eingangssignale einzulesen und unter Verwendung der Eingangssignale Ausgangssignale zu bestimmen und bereitzustellen. Ein Eingangssignal kann beispielsweise ein über eine Eingangsschnittstelle der Vorrichtung einlesbares Sensorsignal darstellen. Ein Ausgangssignal kann ein Steuersignal oder ein Datensignal darstellen, das an einer Ausgangsschnittstelle der Vorrichtung bereitgestellt werden kann. Die Vorrichtung kann ausgebildet sein, um die Ausgangssignale unter Verwendung einer in Hardware oder Software umgesetzten Verarbeitungsvorschrift zu bestimmen. Beispielsweise kann die Vorrichtung dazu eine Logikschaltung, einen integrierten Schaltkreis oder ein Softwaremodul umfassen und beispielsweise als ein diskretes Bauelement realisiert sein oder von einem diskreten Bauelement umfasst sein.

Von Vorteil ist auch ein Computer-Programmprodukt oder Computerprogramm mit Programmcode, der auf einem maschinenlesbaren Träger oder Speichermedium wie einem Halbleiterspeicher, einem Festplattenspeicher oder einem optischen Speicher gespeichert sein kann. Wird das Programmprodukt oder Programm auf einem Computer oder einer Vorrichtung ausgeführt, so kann das Programmprodukt oder Programm zur Durchführung, Umsetzung und/oder Ansteuerung der Schritte des Verfahrens nach einer der vorstehend beschriebenen Ausführungsformen verwendet werden.

Ein Ausführungsbeispiel der Erfindung ist in den Zeichnungen rein schematisch dargestellt und wird nachfolgend näher beschrieben. Es zeigt
- Figur 1: eine Darstellung eines Ausführungsbeispiels einer mobilen Reinigungsvorrichtung;
- Figur 2: eine Darstellung eines Ausführungsbeispiels einer mobilen Reinigungsvorrichtung;
- Figur 3: eine Darstellung eines Ausführungsbeispiels einer mobilen Reinigungsvorrichtung;
- Figur 4: eine Darstellung eines Ausführungsbeispiels einer mobilen Reinigungsvorrichtung;
- Figur 5: ein Ablaufdiagramm eines Ausführungsbeispiels eines Verfahrens zum Betreiben einer mobilen Reinigungsvorrichtung;
- Figur 6: ein Blockschaltbild eines Ausführungsbeispiels einer Vorrichtung zum Betreiben einer mobilen Reinigungsvorrichtung;
- Figur 7: ein Ablaufdiagramm eines Ausführungsbeispiels eines Verfahrens zum Betreiben einer Kochfeldeinheit; und
- Figur 8: ein Blockschaltbild eines Ausführungsbeispiels einer Vorrichtung zum Betreiben einer Kochfeldeinheit.

Figur 1 zeigt eine Darstellung eines Ausführungsbeispiels einer mobilen Reinigungsvorrichtung 100, die beispielsweise als ein Reinigungsroboter ausgeführt ist. Die mobile Reinigungsvorrichtung 100 ist beispielsweise ausgebildet, um eine Kochfeldeinheit autonom zu reinigen.

Gemäß einem Ausführungsbeispiel weist die mobile Reinigungsvorrichtung 100 ein Rollelement 105 zum Fortbewegen auf der Kochfeldeinheit auf.

Figur 2 zeigt eine Darstellung eines Ausführungsbeispiels einer mobilen Reinigungsvorrichtung 100 für eine Kochfeldeinheit 200. Dabei ähnelt oder entspricht die mobile Reinigungsvorrichtung 100 der mobilen Reinigungsvorrichtung aus Figur 1.

Die Kochfeldeinheit 200 weist ein Kochfeld 205 und eine Arbeitsplatte 210 auf. Dabei umgibt die Arbeitsplatte 210 beispielsweise das Kochfeld 205. Das Kochfeld 205 weist beispielsweise eine Mehrzahl von Kochzonen 215 auf, hier beispielsweise vier Kochzonen.

Gemäß einem Ausführungsbeispiel weist die Kochfeldeinheit 200 eine Aufnahmevorrichtung 220 auf. Beispielsweise ist die Aufnahmevorrichtung 220 versenkbar an der Arbeitsplatte 210 angeordnet und ausgebildet, um die mobile Reinigungsvorrichtung 100 aufzunehmen. Dazu ist die Aufnahmevorrichtung 220 beispielsweise als eine Röhre ausgebildet, in die die mobile Reinigungsvorrichtung 100 hineinfahren kann. Zusätzlich ist die Aufnahmevorrichtung 220 beispielsweise ausgebildet, um die mobile Reinigungsvorrichtung 100 zu laden.

Gemäß einem weiteren Ausführungsbeispiel weist die Kochfeldeinheit 200 einen Vorratsbehälter 225 auf. Beispielsweise ist der Vorratsbehälter 225 versenkbar an der Arbeitsplatte 210 angeordnet und ausgebildet, um ein Reinigungsfluid zum Reinigen der Kochfeldeinheit 200 zu bevorraten. Während eines Reinigungsvorgangs gibt der Vorratsbehälter 225 beispielsweise das Reinigungsfluid auf das Kochfeld 205 und die mobile Reinigungsvorrichtung 100 verteilt anschließend das Reinigungsfluid, um damit das Kochfeld 205 zu reinigen. Alternativ weist die mobile Reinigungsvorrichtung 100 einen Behälter 230 zum Bevorraten des Reinigungsfluids zum Reinigen des Kochfelds 205 auf.

Die mobile Reinigungsvorrichtung 100 weist beispielsweise eine Sensorvorrichtung 235 auf. Die Sensorvorrichtung 235 ist ausgebildet, um Abmessungen der Kochfeldeinheit 200, genauer gesagt des Kochfeldes 205, zu erfassen, um die mobile Reinigungsvorrichtung 100 entsprechend den erfassten Abmessungen über das Kochfeld 205 zu führen.

In andern Worten ausgedrückt zeigt Figur 2 die mobile Reinigungsvorrichtung 100, die auch als Reinigungsroboter bezeichnet werden kann, mit den beispielhaften Abmaßen von fünf bis zwanzig Zentimeter, ähnlich eines Fensterputz- oder Wischroboters. Die mobile Reinigungsvorrichtung 100 fährt über das Kochfeld 205 bzw. die Glaskeramik und erkennt automatisch über die Sensorvorrichtung 235 die Größe der zu reinigenden Fläche. Das Reinigungsfluid, das auch als Reinigungschemie bezeichnet werden kann, wird entweder direkt durch den in der mobilen Reinigungsvorrichtung 100 befindlichen Behälter 230, der auch als Tank bezeichnet werden kann oder durch mindestens einen Vorratsbehälter 225, der auch als Sprüheinheit bezeichnet werden kann und der an einer Ecke des Kochfeldes 205 angeordnet ist, auf die zu reinigende Fläche gegeben. Die mobile Reinigungsvorrichtung 100 verteilt das Reinigungsfluid auf dem Kochfeld 205. Der Vorratsbehälter 225 wird bei Nichtgebrauch in der Arbeitsplatte 210 versenkt. Zum Versenken der mobilen Reinigungsvorrichtung 100 sowie des Vorratsbehälters 225 ist beispielsweise eine Röhre vorgesehen, die nach dem Push-to-Open-Prinzip funktioniert, oder motorisch angetrieben wird. Die mobile Reinigungsvorrichtung 100 ist in einer solchen Aufnahmevorrichtung 220 bei Nichtgebrauch versenkbar angeordnet.

Durch den hier vorgestellten Ansatz entfällt eine händische Reinigung der Kochfeldeinheit 200 und es kann hierfür eine halb- oder vollautomatische Reinigung der Glaskeramik stattfinden. Die mobile Reinigungsvorrichtung 100 kann für Kochmulden mit runden Zonen, Vollflächenzonen, Bräter-Zonen, Power-Flex und/oder mit Dunstabzug eingesetzt werden.

Figur 3 zeigt eine Darstellung eines Ausführungsbeispiels einer mobilen Reinigungsvorrichtung 100 für eine Kochfeldeinheit 200. Dabei ähnelt oder entspricht die mobile Reinigungsvorrichtung 100 der mobilen Reinigungsvorrichtung aus einer der vorstehend beschriebenen Figuren. Die Kochfeldeinheit 200 ähnelt der Kochfeldeinheit aus Figur 2 mit Ausnahme dessen, dass die Kochzone 215 als eine teilweise vollflächige Kochzone ausgebildet ist und dass das Kochfeld 205 einen Wrasenabzug 300 aufweist.

Der Wrasenabzug 300 ist ausgebildet, um Wrasen, die während eines Kochvorgangs entstehen, abzusaugen. Zusätzlich ist der Wrasenabzug 300 ausgebildet, um die mobile Reinigungsvorrichtung 100 aufzunehmen. Ferner ist der Wrasenabzug 300 beispielsweise versenkbar ausgebildet.

In anderen Worten ausgedrückt ist die mobile Reinigungsvorrichtung 100 unter dem Wrasenabzug 300 verstaubar, wobei der Wrasenabzug 300 nach oben bzw. nach unten beweglich ist.

Figur 4 zeigt eine Darstellung eines Ausführungsbeispiels einer mobilen Reinigungsvorrichtung 100 für eine Kochfeldeinheit 200. Dabei ähnelt oder entspricht die mobile Reinigungsvorrichtung 100 der mobilen Reinigungsvorrichtung aus einer der vorstehend beschriebenen Figuren, mit Ausnahme dessen, dass die mobile Reinigungsvorrichtung 100 ein Stützelement 400 aufweist.

Das Stützelement 400 ist beispielsweise an einer Unterseite der mobilen Reinigungsvorrichtung 100 angeordnet und ausgebildet, um einen Höhenunterschied beim Reinigen des Kochfeldes 205 auszugleichen.

In anderen Worten ausgedrückt kann die mobile Reinigungsvorrichtung 100 überlappend über die Glaskante des Kochfeldes 205 fahren, um eine einwandfreie Reinigung an allen Ecken des Kochfeldes 205 zu gewährleisten. Hierfür weist die mobile Reinigungsvorrichtung 100 mindestens eine Stützelement 400 mit Rollen auf, das einen Höhenausgleich ermöglicht. Die Rollen der mobilen Reinigungsvorrichtung 100 sind so gestaltet, dass ein Überfahren von Kanten kein Hindernis darstellt. Die mobile Reinigungsvorrichtung 100 kann um Töpfe herumfahren und bei Induktionskochmulden sogar während des Betriebes bzw. des Kochens eingesetzt werden.

Figur 5 zeigt ein Ablaufdiagramm eines Ausführungsbeispiels eines Verfahrens 500 zum Betreiben einer mobilen Reinigungsvorrichtung. Die mobile Reinigungsvorrichtung entspricht oder ähnelt hierbei der mobilen Reinigungsvorrichtung aus einer der hierin beschriebenen Figuren. Das Verfahren 500 umfasst einen Schritt 505 des Einlesens eines Aktivierungssignals, um eine Kochfeldeinheit zu reinigen. Ferner umfasst das Verfahren 500 einen Schritt 510 des Erfassens eines Sensorsignals, das Abmessungen der Kochfeldeinheit repräsentiert. Außerdem umfasst das Verfahren 500 einen Schritt 515 des Reinigens der Kochfeldeinheit unter Verwendung des Sensorsignals. Gemäß einem Ausführungsbeispiel umfasst das Verfahren 500 zusätzlich einen Schritt 520 des Ausgebens eines Reinigungsfluids zum Reinigen der Kochfeldeinheit. Der Schritt 520 des Ausgebens erfolgt beispielsweise vor dem Schritt 515 des Reinigens.

Figur 6 zeigt ein Blockschaltbild eines Ausführungsbeispiels einer Vorrichtung 600 zum Betreiben einer mobilen Reinigungsvorrichtung. Die Vorrichtung 600 ist ausgebildet, um das Verfahren aus Figur 5 oder ein ähnliches Verfahren auszuführen. Die Vorrichtung 600 weist eine Einheit 605 zum Einlesen eines Aktivierungssignals 625 auf. Ferner weist die Vorrichtung 600 eine Einheit 610 zum Erfassen eines Sensorsignals 630 auf. Das Sensorsignal 630 repräsentiert Abmessungen der Kochfeldeinheit. Außerdem weist die Vorrichtung 600 eine Einheit 615 zum Reinigen der Kochfeldeinheit auf. Die Einheit 615 wird unter Verwendung des Sensorsignals 630 und des Aktivierungssignals 625 angesteuert. Gemäß einem Ausführungsbeispiel weist die Vorrichtung eine Einheit 620 zum Ausgeben eines Reinigungsfluids auf. Die Einheit 620 wird beispielsweise vor der Einheit 615 angesteuert.

Figur 7 zeigt ein Ablaufdiagramm eines Ausführungsbeispiels eines Verfahrens 700 zum Betreiben einer Kochfeldeinheit. Die Kochfeldeinheit entspricht oder ähnelt hierbei der Kochfeldeinheit aus einer der hierin beschriebenen Figuren. Das Verfahren 700 umfasst einen Schritt 705 des Ausgebens eines Aktivierungssignals, um eine mobile Reinigungsvorrichtung zu aktivieren, um die Kochfeldeinheit zu reinigen. Zusätzlich umfasst das Verfahren 700 einen Schritt 710 des Ausgebens eines Deaktivierungssignals, um die mobile Reinigungsvorrichtung zu deaktivieren. Gemäß einem Ausführungsbeispiel umfasst das Verfahren 700 einen Schritt 715 des Ausgebens eines Aufnahmesignals, um die mobile Reinigungsvorrichtung, beispielsweise nach einem Reinigungsvorgang, in der Kochfeldeinheit aufzunehmen.

Figur 8 zeigt ein Blockschaltbild eines Ausführungsbeispiels einer Vorrichtung 800 zum Betreiben einer mobilen Reinigungsvorrichtung. Die Vorrichtung 800 ist ausgebildet, um das Verfahren aus Figur 7 oder ein ähnliches Verfahren auszuführen. Die Vorrichtung 800 weist eine Einheit 805 zum Ausgeben eines Aktivierungssignals 820 auf, um eine mobile Reinigungsvorrichtung zu aktivieren, um die Kochfeldeinheit zu reinigen. Zusätzlich umfasst die Vorrichtung 800 eine Einheit 810 zum Ausgeben eines Deaktivierungssignals 825, um die mobile Reinigungsvorrichtung zu deaktivieren. Gemäß einem Ausführungsbeispiel umfasst die Vorrichtung 800 eine Einheit 815 zum Ausgeben eines Aufnahmesignals 830, um die mobile Reinigungsvorrichtung in der Kochfeldeinheit aufzunehmen.

## Patentansprüche

1. Mobile Reinigungsvorrichtung (100), insbesondere ein Reinigungsroboter, wobei die mobile Reinigungsvorrichtung (100) ausgebildet ist, um ein Kochfeldeinheit (200) autonom zu reinigen, **dadurch gekennzeichnet, dass** die mobile Reinigungsvorrichtung (100) eine Sensoreinrichtung (235) aufweist, die ausgebildet ist, um Abmessungen der Kochfeldeinheit (200) zu erfassen, um die mobile Reinigungsvorrichtung (100) entsprechend den erfassten Abmessungen über die Kochfeldeinheit (200) zu führen.

2. Mobile Reinigungsvorrichtung (100) gemäß Anspruch 1, mit einem Behälter (230) zum Bevorraten eines Reinigungsfluids zum Reinigen der Kochfeldeinheit (200).

3. Mobile Reinigungsvorrichtung (100) gemäß einem der vorangegangenen Ansprüche, mit zumindest einem Stützelement (400), um beim Reinigen der Kochfeldeinheit (200) einen Höhenunterschied und/oder eine Stufe zu überwinden.

4. Kochfeldeinheit (200) mit einer Aufnahmevorrichtung (220) zum Aufnehmen einer mobilen Reinigungsvorrichtung (100) gemäß einem der Ansprüche 1 bis 3, wobei die Kochfeldeinheit (200) ein Kochfeld (205) und eine Arbeitsplatte (210) aufweist.

5. Kochfeldeinheit (200) gemäß Anspruch 4, wobei die Aufnahmevorrichtung (220) als eine Röhre ausgebildet ist, um die mobile Reinigungsvorrichtung (100) aufzunehmen, insbesondere wobei die Aufnahmevorrichtung (220) versenkbar an der Kochfeldeinheit (200) angeordnet ist.

6. Kochfeldeinheit (200) gemäß Anspruch 4 oder 5, mit einem Vorratsbehälter (225) zum Bevorraten eines Reinigungsfluids zum Reinigen der Kochfeldeinheit (200), insbesondere wobei der Vorratsbehälter (225) versenkbar an der Kochfeldeinheit (200) angeordnet ist.

7. Kochfeldeinheit (200) gemäß Anspruch 4 , 5 oder 6, mit einem Wrasenabzug (300), der ausgebildet ist, um die mobile Reinigungsvorrichtung (100) aufzunehmen, insbesondere wobei der Wrasenabzug (300) versenkbar ausgebildet ist.

8. Verfahren (500) zum Betreiben einer mobilen Reinigungsvorrichtung (100) gemäß Anspruch 1 bis 3, wobei das Verfahren (500) die folgenden Schritte umfasst:
Einlesen (505) eines Aktivierungssignals (625), um eine Kochfeldeinheit (200) zu reinigen;
Erfassen (510) eines Sensorsignals (630), das Abmessungen der Kochfeldeinheit (200) repräsentiert; und
Reinigen (515) der Kochfeldeinheit (200) unter Verwendung des Sensorsignals (630) und des Aktivierungssignals (625).

9. Verfahren (500) gemäß Anspruch 8, mit einem Schritt (520) des Ausgebens eines Reinigungsfluids zum Reinigen der Kochfeldeinheit (200).

10. Verfahren (700) zum Betreiben einer Kochfeldeinheit (200) gemäß Anspruch 5 bis 7, wobei das Verfahren (700) den folgenden Schritt umfasst:
Ausgeben (705) eines Aktivierungssignals (820), um eine mobile Reinigungsvorrichtung (100) zu aktivieren, um die Kochfeldeinheit (200) zu reinigen.

11. Verfahren (700) gemäß Anspruch 10, mit einem Schritt (710) des Ausgebens eines Aufnahmesignals (830), um die mobile Reinigungsvorrichtung (100) in der Kochfeldeinheit (200) aufzunehmen.

12. Vorrichtung (600; 800), die ausgebildet ist, um die Schritte eines der Verfahren (500; 700) gemäß Anspruch 8 bis 9 und Anspruch 10 bis 11 in entsprechenden Einheiten auszuführen und/oder anzusteuern.

13. Computer-Programmprodukt mit Programmcode zur Durchführung eines der Verfahren (500; 700) nach Anspruch 8 bis 9 und Anspruch 10 bis 11, wenn das Computer-Programmprodukt auf einer Vorrichtung (600; 800) ausgeführt wird.

14. Maschinenlesbares Speichermedium, auf dem das Computerprogramm nach Anspruch 13 gespeichert ist.

## Claims

1. Mobile cleaning device (100), in particular a cleaning robot, the mobile cleaning device (100) being designed to autonomously clean a hob unit (200), **characterised in that** the mobile cleaning device (100) has a sensor mechanism (235) which is designed to detect dimensions of the hob unit (200) in order to guide the mobile cleaning device (100) over the hob unit (200) in accordance with the detected dimensions.

2. Mobile cleaning device (100) according to claim 1, comprising a container (230) for storing a cleaning fluid for cleaning the hob unit (200).

3. Mobile cleaning device (100) according to either of the preceding claims, comprising at least one support element (400) in order to overcome a height difference and/or a step when cleaning the hob unit (200).

4. Hob unit (200) comprising a receiving device (220) for receiving a mobile cleaning device (100) according to any of claims 1 to 3, wherein the hob unit (200) has a hob (205) and a worktop (210).

5. Hob unit (200) according to claim 4, wherein the receiving device (220) is designed as a tube in order to receive the mobile cleaning device (100), in particular wherein the receiving device (220) is arranged retractably on the hob unit (200).

6. Hob unit (200) according to claim 4 or 5, comprising a storage container (225) for storing a cleaning fluid for cleaning the hob unit (200), in particular wherein the storage container (225) is arranged retractably on the hob unit (200).

7. Hob unit (200) according to claim 4, 5 or 6, comprising a vapour extractor (300) which is designed to receive the mobile cleaning device (100), in particular wherein the vapour extractor (300) is designed to be retractable.

8. Method (500) for operating a mobile cleaning device (100) according to claims 1 to 3, wherein the method (500) comprises the following steps:
reading in (505) an activation signal (625) in order to clean a hob unit (200);
detecting (510) a sensor signal (630) which represents dimensions of the hob unit (200); and
cleaning (515) the hob unit (200) using the sensor signal (630) and the activation signal (625).

9. Method (500) according to claim 8, comprising a step (520) of dispensing a cleaning fluid for cleaning the hob unit (200).

10. Method (700) for operating a hob unit (200) according to claims 5 to 7, wherein the method (700) comprises the following step:
outputting (705) an activation signal (820) in order to activate a mobile cleaning device (100) in order to clean the hob unit (200).

11. Method (700) according to claim 10, comprising a step (710) of outputting a receiving signal (830) in order to receive the mobile cleaning device (100) in the hob unit (200).

12. Device (600; 800) which is designed to carry out and/or control the steps of one of the methods (500; 700) according to claims 8 to 9 and claims 10 to 11 in corresponding units.

13. Computer program product comprising program code for carrying out one of the methods (500; 700) according to claims 8 to 9 and claims 10 to 11 when the computer program product is run on a device (600; 800).

14. Machine-readable storage medium on which the computer program according to claim 13 is stored.

## Revendications

1. Dispositif de nettoyage mobile (100), en particulier un robot de nettoyage, dans lequel le dispositif de nettoyage mobile (100) est conçu pour nettoyer de manière autonome une unité de table de cuisson (200), **caractérisé en ce que** le dispositif de nettoyage mobile (100) présente un dispositif capteur (235) qui est conçu pour détecter des dimensions de l'unité de table de cuisson (200) afin de guider le dispositif de nettoyage mobile (100) sur l'unité de table de cuisson (200) de manière correspondant aux dimensions détectées.

2. Dispositif de nettoyage mobile (100) selon la revendication 1, comportant un réservoir (230) pour le stockage d'un fluide de nettoyage pour le nettoyage de l'unité de table de cuisson (200).

3. Dispositif de nettoyage mobile (100) selon l'une des revendications précédentes, comportant au moins un élément de support (400) pour surmonter une différence de hauteur et/ou une marche lors du nettoyage de l'unité de table de cuisson (200).

4. Unité de table de cuisson (200) comportant un dispositif de réception (220) pour la réception d'un dispositif de nettoyage mobile (100) selon l'une des revendications 1 à 3, dans laquelle l'unité de table de cuisson (200) présente une plaque de cuisson (205) et un plan de travail (210).

5. Unité de table de cuisson (200) selon la revendication 4, dans laquelle le dispositif de réception (220) est réalisé sous la forme d'un tube pour recevoir le dispositif de nettoyage mobile (100), en particulier dans laquelle le dispositif de réception (220) est disposé de manière escamotable sur l'unité de table de cuisson (200).

6. Unité de table de cuisson (200) selon la revendication 4 ou 5, comportant un réservoir de réserve (225) pour le stockage d'un fluide de nettoyage pour nettoyer l'unité de table de cuisson (200), en particulier dans laquelle le réservoir de réserve (225) est disposé de manière escamotable sur l'unité de table de cuisson (200).

7. Unité de table de cuisson (200) selon la revendication 4, 5 ou 6, comportant un extracteur de buées (300) qui est conçu pour recevoir le dispositif de nettoyage mobile (100), en particulier dans laquelle l'extracteur de buées (300) est réalisé de manière escamotable.

8. Procédé (500) permettant de faire fonctionner un dispositif de nettoyage mobile (100) selon la revendication 1 à 3, dans lequel le procédé (500) comprend les étapes suivantes :
lecture (505) d'un signal d'activation (625) pour nettoyer une unité de table de cuisson (200) ;
détection (510) d'un signal de capteur (630) représentatif des dimensions de l'unité de table de cuisson (200) ; et
nettoyage (515) de l'unité de table de cuisson (200) à l'aide du signal de capteur (630) et du signal d'activation (625).

9. Procédé (500) selon la revendication 8, comportant une étape (520) de distribution d'un fluide de nettoyage pour le nettoyage de l'unité de table de cuisson (200).

10. Procédé (700) permettant de faire fonctionner une unité de table de cuisson (200) selon la revendication 5 à 7, dans lequel le procédé (700) comprend les étapes suivantes :
émission (705) d'un signal d'activation (820) pour activer un dispositif de nettoyage mobile (100) afin de nettoyer l'unité de table de cuisson (200).

11. Procédé (700) selon la revendication 10, comportant une étape (710) d'émission d'un signal de réception (830) pour recevoir le dispositif de nettoyage mobile (100) dans l'unité de table de cuisson (200).

12. Dispositif (600 ; 800) conçu pour exécuter et/ou pour commander les étapes d'un des procédés (500 ; 700) selon la revendication 8 à 9 et la revendication 10 à 11 dans des unités correspondantes.

13. Produit programme d'ordinateur comportant un code de programme permettant de réaliser l'un des procédés (500, 700) selon la revendication 8 à 9 et la revendication 10 à 11, lorsque le produit programme d'ordinateur est exécuté sur un dispositif (600 ; 800).

14. Support de stockage lisible par machine sur lequel est stocké le programme d'ordinateur selon la revendication 13.
